# EUROPÄISCHE PATENTSCHRIFT

(11) **EP 0 514 690 B1**
(45) Veröffentlichungstag und Bekanntmachung des Hinweises auf die Patenterteilung: **20.07.1994**
(21) Anmeldenummer: 92107234.4
(22) Anmeldetag: 28.04.1992
(51) Int. Cl.: H04R 1/02

(54) **Staubschutzkalotte für Konuslautsprecher**
Concave dust protection for cone-like loudspeaker
Calotte de protection antipoussière pour haut-parleur conique

(30) Priorität: 23.05.1991 DE 4116819
(43) Veröffentlichungstag der Anmeldung: 25.11.1992
(73) Patentinhaber: Nokia (Deutschland) GmbH, 75175 Pforzheim (DE)
(72) Erfinder: Fleischer, Rüdiger, Dipl.-Ing., W-8351 Grafling (DE)

(56) Entgegenhaltungen:
- DE-A- 2 849 465
- DE-A- 3 608 049
- DE-A- 4 024 758

## Beschreibung

### Technisches Gebiet

Die Erfindung befaßt sich mit der Werkstoffauswahl für Staubschutzkalotten von Konuslautsprechern.

### Stand der Technik

In Ansehung der Bekanntheit und weiten Verbreitung von Konuslautsprechern sei zur näheren Beschreibung dieser Lautsprecher auf dem Aufsatz in der Zeitschrift Funkschau 1983, Heft 7, Seite 99, Bild 1, verwiesen. Für die vorliegende Anmeldung bleibt nur hervorzuheben, daß die obere Öffnung des Schwingspulenträgers mittels einer kappenförmig ausgebildeten Staubschutzkalotte hermetisch verschlossen ist, in dem der Rand der Staubschutzkalotte mit der Innenkontur der Membran verklebt ist.

Der Grund, warum die aus herstellungstechnischen Gründen nicht vermeidbare obere Öffnung des Schwingspulenträgers mittels einer Staubschutzkalotte abgedeckt werden sollte, ist nicht nur der, daß Schmutzpartikel vom Luftspalt im Magnetsystem ferngehalten werden sollen. Vielmehr ist ein dichter Verschluß auch deshalb erforderlich, um zum einen eine Gehäusesynthese nach den üblichen Verfahren - wie zum Beispiel Thiele-Small - ausführen zu können, sowie zum weiteren um unerwünschte Schallanteile, die im Schwingspulenträger und im Luftspalt entstehen können, vom Nutzschall fernzuhalten.

Obwohl sehr viele Werkstoffe das aus den vorstehenden Ausführungen zwanglos ableitbare Materialkriterium der Dichtheit erfüllen, sind aber längst nicht alle diese Werkstoffe geeignet, als Werkstoff für Staubschutzkalotten eingesetzt zu werden. Dies deshalb, weil neben der Geometrie der Kalotte und dem zwischen der Kalotte und der Membran verwendeten Kleber auch der Werkstoff, aus dem die Staubschutzkalotte gefertigt ist, Einfluß auf das Wiedergabeverhalten des Lautsprechers ausübt. Als akzeptable Materialien für Staubschutzkalotten haben sich Papier, Gewebe, Metallfolien und Kunststoffolien erwiesen.

Papierkalotten, die sich akustisch weitgehend neutral verhalten, sind relativ teuer und können durch Fingerdruck sehr leicht beschädigt werden. Papierkalotten können, auch wenn sie mit der Membran verbunden sind, mit dämpfenden Materialien beschichtet werden.

Gewebe als Material für Staubschutzkalotten erfordert eine die notwendige Dichtheit erst herstellende Beschichtung. Ebenso wie Papierkalotten sind sie gegen Fingerdruck relativ empfindlich.

Metallfolien sind teuer und außerdem außerordentlich empfindlich.

Bei den Kunststoffolien ist zu unterscheiden zwischen harten und weichen Folien. Obwohl vereinzelt noch Kalotten aus harten Kunststoffolien gefertigt werden, ist ein Eingehen auf diese Art von Kalotten nicht erforderlich, weil insbesondere bei hochwertigen Lautsprechern die Kalotten weitgehend aus weichen Kunststoffolien gefertigt werden. Der zunehmende Einsatz von aus Weich-PVC gebildeten Kalotten wird damit begründet, daß dieser Werkstoff sich akustisch sehr neutral verhält. Außerdem sind die aus dem eben bezeichneten Werkstoff gefertigten Kalotten auch bei extremen Fingerdruck nicht zu beschädigen, da sich Deformationen der Kalotte aufgrund der Materialeigenschaften von Weich-PVC zurückstellen.

Nachteilig ist jedoch bei Weich-PVC-Kalotten, daß sie aus gesundheitlichen Gründen heraus nicht unbedenklich sind. Im übrigen ist die Handhabung dieser Kalotten recht aufwendig. Letzteres deshalb, weil die aus Weich-PVC gebildeten Kalotten zum Verkleben neigen, wenn sie etwa für den Transport übereinander gestapelt werden. Zum Verkleben von Weich-PVC-Kalotten mit anderen Kunststoffen etwa mit einer aus Kunststoff gebildeten Membran sind teure und aufwendige Spezialkleber erforderlich. Auch sind die aus Weich-PVC gebildeten Kalotten nicht nachträglich mit Dämpfungsmaterialien zu beschichten.

Daher liegt der Erfindung die Aufgabe zugrunde, eine Staubschutzkalotte anzugeben, die die oben angegebenen Nachteile vermeidet.

### Darstellung der Erfindung

Diese Aufgabe wird dadurch gelöst, daß die Staubschutzkalotte aus einem warm verpreßtem Schaumstoff gebildet wird.

Dieser Werkstoff, der akustisch sehr neutral ist und der bereits bei der Sickenfertigung (vergleiche etwa DE-P 41 11 748.4) verwendet wird, hält durch den Verpreßvorgang die für die Kalottenausbildung notwendige Luftundurchlässigkeit. Da die aus warm verpreßtem Schaumstoff gebildeten Kalotten geschmeidig und elastisch sind, sind diese Kalotten auch gegen Fingerdruck weitgehend unempfindlich, da sich Deformierungen der Staubschutzkalotte immer wieder zurückstellen. Auch sind die aus warm verpreßtem Schaumstoff gebildeten Staubschutzkalotten sehr gut mit anderen Materialien insbesondere auch mit Kunststoff verklebbar. Teure Spezialkleber sind nicht erforderlich. Vielmehr reicht in vielen Fällen der Einsatz von einfachen Dispersionsklebern aus. Obwohl die aus warm verpreßtem Schaumstoff gebildeten Staubschutzkalotten schon gute Dämpfungseigenschaften aufweisen, lassen sich diese Kalotten darüber hinaus auch noch mit Dämpfungsmaterialien beschichten.

Ist gemäß Anspruch 2 auch die Sicke aus warm verpreßtem Schaumstoff gebildet, hat dies den Vorteil, daß damit die Lautsprecherfertigung insgesamt vereinfacht werden kann. Insbesondere wird dadurch einer übermäßigen Material- und Maschinenvorhaltung vorgebeugt.

Ganz besonders vorteilhaft ist es, wenn - gemäß Anspruch 3 - sowohl die Sicke als auch die Staubschutzkalotte aus ein und dem gleichen Werkstoff gebildet werden. Dies deshalb, weil beim alleinigen Ausbilden einer Sicke aus einer Schaumstoffplatte in der Mitte ein Abfallstück zurückbleibt (vergl.etwa DE-P 41 11 748.4). Dieses Abfallstück kann, wenn das Preßwerkzeug entsprechend ausgebildet wird, zur Herstellung von Staubschutzkalotten ausgenutzt werden, indem gleichzeitig beim Verpressen zur Ausbildung der Sicke auch die Staubschutzkalotte aus der Schaumstoffmatte gepreßt wird.

Der in Anspruch 4 angegebene Werkstoff Polyurethan-Weichschaum läßt sich gleichermaßen für Sicke und Staubschutzkalotte verwenden.

### Wege zum Ausführen der Erfindung

Die Erfindung soll nun anhand einer einzigen Figur veranschaulicht werden.

Diese Figur zeigt einen Konuslautsprecher 10 im Schnitt. An das Magnetsystem 11 ist der in etwa konusförmig ausgebildete Lautsprecherkorb 12 angesetzt. Im Lautsprecherkorb 12 ist die ebenfalls konusförmig ausgebildete Membran 13 angeordnet.

Das Ende der Membran 13, welches den größeren der beiden Durchmesser aufweist, ist mittels einer umlaufenden Sicke 14 mit dem oberen Rand 15 des Lautsprecherkorbes 12 verbunden. Die Bereiche 16 der Sicke 14 sind mit der Membran 13 und dem oberen Rand 15 des Lautsprecherkorbes 12 verklebt. Die Sicke 14 einschließlich ihrer (Klebe-) Bereiche 16 ist aus warm verpreßtem Polyurethan-Weichschaum gebildet.

An das andere Ende der Membran 13 ist der rohrförmig ausgebildete Schwingspulenträger 17 angesetzt. Das freie Ende 18 des Schwingspulenträgers 17 ragt in den Luftspalt 19 des Magnetsystems 11 hinein. Eine Zentriermembran 20, welche den Schwingspulenträger 17 mit dem Lautsprecherkorb 12 verbindet, sorgt dafür, daß der Schwingspulenträger 17 in jedem Betriebszustand des Konuslautsprechers 10 zentrisch zum Polkern 21 des Magnetsystems 11 steht.

Die obere Öffnung 22 des Schwingspulenträgers 17 ist mittels einer Staubschutzkalotte 23 hermetisch verschlossen, in dem ein an der Staubschutzkalotte 23 angeformter Rand 24 mit der Innenkontur der Membran 13 verklebt ist. Die Staubschutzkalotte 23 ist - ebenso wie die Sicke 14 - aus warm verpreßtem Polyurethan-Weichschaum gebildet.

Ergänzend wird darauf hingewiesen, daß die Verwendung von Polyurethan-Weichschaum nicht fegeschrieben ist. Vielmehr ist auch in anderen Ausführungsbeispielen jeder andere geschäumte und warm verpreßbare Schaumstoff verwendbar.

Da der kleinste Innendurchmesser D_{S} der Sicke 14 immer noch wesentlich größer als der größte Außendurchmesser D_{K} der Staubschutzkalotte 23 ist, ist auch ohne weiteres nachzuvollziehen, daß die Staubschutzkalotte durch entsprechende Ausbildung der Preßwerkzeuge aus den Teilen der zu verpressenden Schaumstoffmatte gebildet worden ist, der beim bloßen Ausbilden der Sicke 14 sonst in der Mitte ungenutzt übrigbleiben würde.

Neben der gerade angegebenen und sehr materialsparenden Stauschutzkalottenausbildung kann in einem anderen Ausführungsbeispiel die Sicke 14 und die Staubschutzkalotte 17 auch aus verschiedenen Materialien gebildet sein.

### Bezugszeichen (BZ) - Verzeichnis

## Patentansprüche

1. Konuslautsprecher (10),
- mit einem Magnetsystem (11),
- mit einem Lautsprecherkorb (12),
- mit einer Membran (13), die im Lautsprecherkorb (12) angeordnet ist, wobei das eine Ende der Membran (13) mittels einer umlaufenden Sicke (14) mit dem oberen Rand (15) des Lautsprecherkorbes (12) verbunden ist und das andere Ende mit dem dort angeordneten, rohrförmig ausgebildeten Schwingspulenträger (17) in den Luftspalt (19) des Magnetsystems (11) hineinragt, und
- mit einer Staubschutzkalotte (23), die mit der Innenkontur der Membran (13) verklebt ist und die die obere Öffnung (22) des Schwingspulenträgers (17) hermetisch verschließt,
**dadurch gekennzeichnet,**
daß die Staubschutzkalotte (23) aus warm verpreßtem Schaumstoff gebildet ist.

2. Konuslautsprecher nach Anspruch 1,
**dadurch gekennzeichnet,**
daß die Sicke (14) ebenfalls aus warm verpreßtem Schaumstoff gebildet ist.

3. Konuslautsprecher nach Anspruch 2,
**dadurch gekennzeichnet,**
daß der Werkstoff, aus dem die Sicke (14) und die Staubschutzkalotte (23) gebildet ist, gleich ist.

4. Konuslautsprecher nach Anspruch 3,
**dadurch gekennzeichnet,**
daß der Werkstoff ein offenzelliger Polyurethan-Weichschaum ist.

## Claims

1. Cone-type loudspeaker (10),
- with a magnet system (11),
- with a loudspeaker frame (12),
- with a diaphragm (13) that is arranged in the loudspeaker frame (12), whereby the one end of the diaphragm (13) is connected to the upper edge (15) of the loudspeaker frame (12) by means of a continuous bead (14) and the other end with the tubular voice coil former (17) attached to it projects into the air-gap (19) of the magnet system (11),
and
- with a dust-protection cap (23) that is glued to the inner contour of the diaphragm (13) and which hermetically seals the upper opening (22) of the voice-coil former (17), characterised in that the dust-protection cap (23) is made of hot-pressed foam material.

2. Cone-type loudspeaker according to Claim 1, characterised in that the bead (14) is likewise made of hot-pressed foam material.

3. Cone-type loudspeaker according to Claim 2, characterised in that the material from which the bead (14) and the dust-protection cap (23) is made, is the same,

4. Cone-type loudspeaker according to Claim 3, characterised in that the material is an open-cell low-density polyurethane foam.

## Revendications

1. Haut-parleur à membrane conique (10), comportant:
- un système magnétique (11),
- un boîtier (12) de haut-parleur,
- une membrane (13) qui est disposée dans le boîtier (12) de haut-parleur, l'une des extrémités de la membrane (13) étant reliée au bord supérieur (15) du boîtier (12) du haut-parleur au moyen d'une moulure périphérique (14) et l'autre extrémité pénétrant, avec le porte-bobine mobile (17), qui est de forme tubulaire et qui y est disposé, dans l'entrefer (19) du système magnétique (11), et
- une calotte anti-poussière (23) qui est collée avec le contour intérieur de la membrane (13) et obture hermétiquement l'ouverture supérieure (22) du porte-bobine mobile (17),
haut-parleur caractérisé
par le fait que la calotte anti-poussière (23) est formée d'un matériau mousse comprimé à chaud.

2. Haut-parleur à membrane conique selon la revendication 1,
caractérisé
par le fait que la moulure (14) est également formée d'un matériau mousse comprimé à chaud.

3. Haut-parleur à membrane conique selon la revendication 2,
caractérisé
par le fait que le matériau dont sont formées la moulure (14) et la calotte anti-poussière (23) est identique.

4. Haut-parleur à membrane conique selon la revendication 3,
caractérisé
par le fait que le matériau est une mousse souple de polyuréthane à cellules ouvertes.
